# EUROPÄISCHE PATENTSCHRIFT

(11) **EP 2 547 828 B1**
(45) Veröffentlichungstag und Bekanntmachung des Hinweises auf die Patenterteilung: **20.11.2019**
(21) Anmeldenummer: 11703456.1
(22) Anmeldetag: 11.02.2011
(51) Int. Cl.: E01H 1/10

(54) **VORRICHTUNG, SYSTEM UND VERFAHREN ZUR REINIGUNG VON KUNSTRASEN**
DEVICE, SYSTEM AND METHOD FOR CLEANING ARTIFICIAL LAWNS
DISPOSITIF, SYSTÈME ET PROCÉDÉ DE NETTOYAGE D'UNE PELOUSE ARTIFICIELLE

(30) Priorität: 15.03.2010 DE 102010011418
(43) Veröffentlichungstag der Anmeldung: 23.01.2013
(73) Patentinhaber: Seeholzer, Wolfgang, 85609 Aschheim (DE)
(72) Erfinder: Seeholzer, Wolfgang, 85609 Aschheim (DE)
(74) Vertreter: Leske, Thomas
(86) Internationale Anmeldenummer: PCT/EP2011/052044
(87) Internationale Veröffentlichungsnummer: WO 2011/113649

(56) Entgegenhaltungen:
- DE-A1- 3 133 789
- DE-U1- 8 804 130
- FR-A1- 2 667 087
- FR-A2- 2 570 727

## Beschreibung

Die Erfindung betrifft eine fahrbare Kunstrasennassreiningungsvorrichtung, ein System und ein Verfahren zum Nassreinigen von Kunstrasen.

Aus DE 31 33 789 C2 (oder DE 31 33 789 A1) ist eine Maschine zum Reinigen von Sportplätzen, Laufbahnen z. B. mit Tartanbelägen und anderen Oberflächen mit porösen bzw. Vertiefungen aufweisenden Oberflächenstrukturen bekannt. Die Schmutzpartikel, z. B. Sand, Grasschnittreste, Staub, Abriebteilchen oder Erdpartikel werden von aus Düsen austretenden Flüssigkeits- bzw. Wasserstrahlen vom Boden abgelöst und mit dem Wasser fortgeschwemmt. Unmittelbar nach der Auftreffstelle der Wasserstrahlen wird das Wasser mit dem gelösten Schmutz über eine ansteigende Platte einer Auffangvorrichtung abtransportiert, in der Auffangvorrichtung gesammelt und wieder aufbereitet. Die Neigung der Wasserstrahlen kann dabei geändert werden. Zusätzlich ist zum Lösen des Schmutzes eine Kehrwalze zwischen den Düsen und der Auffangvorrichtung verwendbar. Die Düsen sowie die Auffangvorrichtungen sind über Gestänge mit einer Zugmaschine verbunden.

Ferner ist aus DE 88 04 130 U1 eine Maschine zum Reinigen von Kunstrasen bekannt. Von einer rotierenden Bürste werden Sand und Verunreinigungen von Kunstrasen aufgenommen und in einen Sammelkasten gefördert. Im Sammelkasten ist ein Gebläse angeordnet. Die Partikel aus dem Sammelkasten werden vom Luftstrom des Gebläses erfasst. Dabei fallen die schweren Partikel des Sandes auf ein Sieb an der Unterseite des Sammelkastens und durch das Sieb auf den Kunstrasen.

Demgegenüber besteht die Aufgabe darin, eine Vorrichtung, ein System und ein Verfahren zum Nassreinigen von Kunstrasen bereitzustellen, mit welchen Kunstrasen zuverlässig, schonend und zumindest weitgehend streifenfrei gereinigt werden kann.

Die Aufgabe wird durch eine Vorrichtung gemäß Anspruch 1, ein System gemäß Anspruch 11 und ein Verfahren gemäß Anspruch 14 gelöst. Bevorzugte Fortbildungen der Vorrichtung, des Systems sowie des Verfahrens sind den jeweiligen Unteransprüchen zu entnehmen.

Eine fahrbare Reinigungsvorrichtung zum Nassreinigen von Kunstrasen gemäß der Erfindung weist ein Gehäuse auf, unter welchem eine Reinigungsfläche definiert ist. Die Reinigungsfläche ist im Betrieb der Vorrichtung vorzugsweise ein Teil der Kunstrasenoberfläche. Im Gehäuse ist zumindest ein Waschbalken parallel zur Reinigungsfläche angeordnet. Vorzugsweise ist der Waschbalken orthogonal zu einer Hauptfahrtrichtung der Reinigungsvorrichtung angeordnet. Der Waschbalken ist über einen Hochdruckanschluss an der Reinigungsvorrichtung mit unter Hochdruck stehender Reinigungsflüssigkeit beaufschlagbar. Als Reinigungsflüssigkeit wird vorzugsweise Wasser mit chemischen Zusätzen, insbesondere Reinigungsmitteln, verwendet. Es besteht jedoch auch die Möglichkeit, reines Wasser, Wasser mit biologischen Zusätzen oder sonstige Flüssigkeiten zu verwenden. Bei einer solchen Reinigungsvorrichtung wird unter Hochdruck ca. 80 bis 250 bar verstanden. Diese Drücke können beispielsweise je nach Leistung einer angeschlossenen Pumpe oder Reinigungsaufgabe variieren.

Am Waschbalken sind beabstandet voneinander Flachstrahldüsen gleichgerichtet angeordnet. Flachstrahldüsen weisen eine schlitzförmige Öffnung auf und erzeugen einen in der Seitenansicht trapezförmigen Reinigungsflüssigkeitsstrahl. Die Düsen sind sehr präzise gearbeitet, sodass ein definierter Sprühkeil entsteht. Vorzugsweise werden als Düsen Hochdruckdüsen aus dem Bereich des Hoch- und Höchstdruckwasserstrahlens, beispielsweise zur Betonsanierung, verwendet. Solche Höchstdruckdüsen sind für Drücke von bis ca. 1500 bar ausgelegt und weisen für die hier verwendeten Drücke eine sehr hohe Präzision in Bezug auf den Sprühkeil auf. Der Sprühkeil hat dabei vorzugsweise einen sehr spitzen Keilwinkel, sodass der Auftreffbereich des Strahls auf die Reinigungsfläche bzw. die Kunstrasenoberfläche sehr schmal ist und die Reinigungsflüssigkeit unter einem definierten Winkel mit möglichst geringer Streuung auf die Oberfläche auftrifft. Im Auftreffbereich bilden die Sprühkeile der einzelnen Flachstrahldüsen einen Reiningungsflüssigkeitsvorhang. Unter einem Reiningungsflüssigkeitsvorhang ist vorzugsweise ein geschlossener Vorhang zu verstehen, welcher näherungsweise als in einer Sprühebene befindlich angesehen werden kann. Der Schnittbereich des Reinigungsflüssigkeitsvorhangs mit der Reinigungsebene weist näherungsweise eine rechteckige Form auf, wobei die Breite des Auftreffbereichs in Abhängigkeit vom Auftreffwinkel des Reinigungsflüssigkeitsvorhangs variierbar und idealerweise möglichst gering ist.

In Fahrtrichtung vor dem Auftreffbereich ist eine Aufnahmerampe angeordnet. Über die Aufnahmerampe wird ein Gemisch aus dem Reinigungsmittel und Verunreinigungen von der Kunstrasenoberfläche abtransportiert. Das Gemisch kann flüssige, feste und gasförmige Bestandteile aufweisen. Als Verunreinigungen werden in diesem Zusammenhang insbesondere Schmutzpartikel, Pflanzenreste oder Pflanzen wie Moose und auch eine bewusst auf den Kunstrasen aufgebrachte Verfüllung aus beispielsweise Granulat oder Sand, welche zumindest an der Oberfläche ebenfalls verschmutzt ist, angesehen. Die Aufnahmerampe geht in eine Aufnahme für eine Transportschnecke über. Die Transportschnecke ist vorzugsweise quer zur Fahrtrichtung angeordnet und fördert das Gemisch zu einem Absauganschluss. Dabei ist auf einer Seite des Gehäuses oder beidseitig am Gehäuse ein Absauganschluss angeordnet. Im Falle von einem Absauganschluss fördert die Transportschnecke in eine Richtung, andernfalls fördert die Transportschnecke beispielsweise von der Mitte zu beiden Seiten hin. Zur Unterstützung der Förderleistung kann die Transportschnecke in Förderrichtung nach unten geneigt sein. Bei zwei Absauganschlüssen sind die beiden Bereiche mit unterschiedlicher Förderrichtung zueinander geneigt. Dies ist beispielsweise durch geteilte Förderschnecken, welche getrennt antreibbar sind oder über ein Getriebe oder Kreuzgelenk gekoppelt sind, realisierbar. Ein über den Absauganschluss erzeugter Unterdruck herrscht im gesamten Gehäuse und somit auch an der unterhalb des Gehäuses angeordneten Reinigungsfläche. Zur Erhöhung der Saugleistung ist die Reinigungsfläche mit einer Dichtleiste umgeben. Diese Dichtleiste ist dabei sowohl in Teilbereichen am Gehäuse als auch an der Aufnahmerampe angeordnet. Die Dichtleiste besteht vorzugsweise aus einem Kunststoff, insbesondere aus Gummi. Für die Dichtleiste sind in unterschiedlichen Bereichen vorzugsweise unterschiedliche Materialien verwendbar.

Die erfindungsgemäße Vorrichtung zum Nassreinigen von Kunstrasen weist zumindest ein Laufrad auf. Die Nassreinigungsvorrichtung weist ferner eine Kupplung auf, mit welcher sie mit dem Triebfahrzeug verbindbar ist. Bei der Kupplung kann es sich beispielsweise um eine Schnellwechselkupplung oder auch um eine feste Schraubverbindung handeln. Bei einem einzigen Laufrad wird ein Höhenniveau der Nassreinigungsvorrichtung über das Laufrad und die Kupplung definiert. Dies gilt ebenso bei zwei an einer Vorderseite der Vorrichtung angebrachten Rädern. Als Höhenniveau wird insbesondere die Höhe des Gehäuses über dem Kunstrasen und damit auch die Höhe des Waschbalkens und der Aufnahmerampe verstanden. Sind mehrere Laufräder in Fahrtrichtung hintereinander angeordnet, ist das Höhenniveau durch die Laufräder definiert. Bei einer solchen Ausführung mit mehreren in Fahrtrichtung hintereinander angeordneten Laufrädern oder einer Ausführung mit einem einzigen Laufrad wird ein seitliches Verkippen der Vorrichtung von einer drehstarren Kupplung bzw. Verbindung mit dem Triebfahrzeug unterbunden. Bei drei oder mehr in Fahrtrichtung nicht linear angeordneten Laufrädern ist das Höhenniveau der Vorrichtung in Bezug auf eine Kunstrasenfläche durch die Laufräder eindeutig definiert.

Der Waschbalken mit den Flachstrahldüsen ist drehbar. Die Drehachse liegt beispielsweise auf der Mittelachse des Waschbalkens oder nahe dem Schnittbereich der Sprühkeile bzw. der Sprühebene mit der Reinigungsfläche. Die letztgenannte Alternative hat den Vorteil, dass sich die Sprühkeillänge bei Verdrehung des Waschbalkens nicht ändert. Über eine Verdrehung des Waschbalkens ist der Auftreffwinkel des Reinigungsflüssigkeitsvorhangs auf die Reinigungsfläche einstellbar. Der Auftreffwinkel ist vorzugsweise kontinuierlich einstellbar. Bei einem flachen Auftreffwinkel, bei welchem die Reinigungsflüssigkeit eine hohe Geschwindigkeit in Fahrtrichtung aufweist, ist die Schwemmleistung des Reinigungsflüssigkeitsvorhangs hoch. Dies resultiert daraus, dass die kinetische Energie der Reinigungsflüssigkeit vorwiegend dazu verwendet wird, die Partikel aus dem Kunstrasen abzutransportieren. Bei einem flachen Auftreffwinkel ist die Reinigungstiefe und somit auch die Abtragtiefe von Verunreinigungen, insbesondere von Sand, relativ gering. Eine Veränderung des Auftreffwinkels hin zu größeren Winkeln bewirkt eine Verringerung der Schwemmleistung und eine Erhöhung der Eindring- bzw. Abtragtiefe. Aufgrund der präzise gefertigten Hochdruckdüsen und des daraus resultierenden Reinigungsflüssigkeitsvorhangs mit definierter Form kann über die Winkeleinstellung die Abtragtiefe der Verfüllung eingestellt werden.

Über eine Kombination von mehreren Waschbalken mit unterschiedlichen Auftreffwinkeln sind hohe Schwemmleistungen in Verbindung mit hoher Eindringtiefe erreichbar. Weiter vorzugsweise ist die Höhe des Waschbalkens in Bezug auf die Reinigungsfläche verstellbar. Darüber kann zum einen die kinetische Energie des Reinigungsflüssigkeitsvorhangs verändert werden; zum anderen kann hierüber bei Veränderung des Aufreffwinkels gegebenenfalls der Abstand zur Reinigungsfläche nahezu konstant gehalten werden.

Weiter ist die Aufnahmerampe in ihrer Neigung verstellbar. Vorzugsweise ist die Aufnahmerampe höhenverstellbar. Insbesondere bei einer gezielten Verstellung des Rampenwinkels, beispielsweise in Abhängigkeit vom Auftreffwinkel oder von der Beschaffenheit des Kunstrasens ist ein optimaler Abtransport des Gemisches aus Reinigungsflüssigkeit und Verschmutzungen realisierbar. Über die Höhenverstellbarkeit der Rampe besteht die Möglichkeit, das Niveau des unteren Rampenendes bei Veränderung des Rampenwinkels konstant zu halten.

Vorzugsweise sind die Flachstrahldüsen bezüglich ihres Abstands zueinander, bezüglich ihrer Sprühkeillänge und/oder des Sprühkeilwinkels verstellbar. Über eine solche Veränderung einer oder mehrerer der oben genannten Parameter soll bezweckt werden, dass sich vorzugsweise die Sprühkeile der einzelnen Flachstrahldüsen in der Reinigungsebene nicht überschneiden und dass zumindest dort kein Abstand zwischen den einzelnen Sprühkeilen entsteht. Somit wird ein geschlossener Reinigungsflüssigkeitsvorhang geschaffen. Ein Abstand größer Null von zwei benachbarten Sprühkeilen bewirkt in dem Zwischenbereich eine ungenügende Reinigung des Kunstrasens, wohingegen Überdeckungen zu einer erhöhten Reinigung des Kunstrasens führen. Diese beiden Varianten werden als nachteilig angesehen, da sich dadurch ein Streifenmuster auf dem gereinigten Kunstrasen bilden kann. Soll ein solches Streifenmuster aufgebracht werden, sind die Flachstrahldüsen natürlich entsprechend justierbar. Die Sprühkeillänge ist beispielweise durch Verschwenken der Flachstrahldüse in der Sprühebene variierbar. Eine Veränderung der Sprühkeilwinkel erfolgt beispielsweise durch eine Veränderung der Schlitzlänge oder der Schlitzbreite der Flachstrahldüsen, welche vorzugsweise auch einstellbar sind.

Der Abstand zwischen dem Waschbalken und der Aufnahmerampe ist vorzugsweise veränderbar. Dies bezweckt insbesondere einen definierten Abstand zwischen dem Auftreffbereich des Reinigungsflüssigkeitsvorhangs und der Aufnahmerampe. Weiter vorzugsweise ist der Waschbalken in seinem Abstand zur Aufnahmerampe veränderbar. Der Abstand des Waschbalkens ist dabei je nach Ausführungsform unabhängig oder abhängig von der Höhe des Waschbalkens über der Reinigungsfläche oder seiner Verdrehung einstellbar. Eine abhängige Verstellung bewirkt beispielsweise einen vorzugsweise nahezu konstanten Abstand zwischen Auftreffbereich und Aufnahmerampe.

Vorzugsweise sind oberhalb der zumindest einen Transportschnecke eine oder mehrere Düsen angeordnet. Über die Düsen wird die Reinigungsflüssigkeit derart in das Gehäuse eingesprüht, dass der Abtransport von Schmutzpartikeln verbessert wird. Dabei werden beispielsweise Schmutzpartikel von den Seitenwänden des Gehäuses abgespült oder die Transporteigenschaften der Schnecke verbessert.

Das zumindest eine Laufrad und das Gehäuse sind weiter vorzugsweise relativ zueinander höhenverstellbar. Über eine solche Verstellung wird das Niveau der Nassreinigungsvorrichtung verändert. Zum einen ist somit einstellbar, dass sich die Reinigungsfläche parallel zum Kunstrasen befindet. Zum anderen ist hierüber der Anpressdruck der Dichtleisten auf den Kunstrasen veränderbar. Eine Veränderung des Anpressdrucks wird insbesondere in Abhängigkeit von der Art des Kunstrasens vorgenommen.

Die Kupplung ist vorzugsweise über eine Pendelachse mit dem Gehäuse der Reinigungseinrichtung verbunden. In Verbindung mit der Pendelachse weist die Nassreinigungsvorrichtung vorzugsweise drei Laufräder auf, über welche das Niveau der Vorrichtung eindeutig bestimmt ist. Als Pendelachsen werden insbesondere alle Achsen verstanden, welche eine freie Beweglichkeit der Vorrichtung in Bezug auf das Triebfahrzeug zulassen, sodass das Niveau der Reinigungsvorrichtung über ihre Laufräder bestimmt wird. Da Kunstrasenflächen häufig uneben sind und beispielsweise zu den Außenlinien abfallen, wird hierdurch die Verschränkung zwischen Reinigungsvorrichtung und Kunstrasenfläche minimiert bzw. eliminiert. Durch das konstante Niveau in Verbindung mit den Laufrädern wird ein Anheben der einzelnen Kunstrasenelemente unterbunden. Vorzugsweise weist die Pendelachse eine erste Drehachse in Fahrtrichtung und eine zweite Drehachse orthogonal zur Fahrtrichtung auf. Zudem ist das Niveau der Reinigungsvorrichtung in Bezug auf das Niveau des Triebfahrzeugs veränderbar. Somit ist gewährleistet, dass in unebenem Gelände die Nassreinigungsvorrichtung möglichst parallel zur Kunstrasenfläche über die Laufräder definiert ist.

Vorzugsweise sind die verschiedenen Parameter der Reinigungsvorrichtung wie beispielsweise Auftreffwinkel, Rampenwinkel, Schneckendrehzahl, Position des Waschbalkens und der Aufnahmerampe über Aktoren einstellbar. Als Aktoren werden insbesondere Elektromotoren, Linearantriebe und hydraulische oder pneumatische Aktoren angesehen. Die Aktoren sind vorzugsweise über Schalter aus dem Triebfahrzeug ansteuerbar.

Ein System zum Reinigen von Kunstrasen weist eine Ausführungsform der oben beschriebenen Nassreinigungsvorrichtung auf. Über die Kupplung ist die Nassreinigungsvorrichtung mit einem Triebfahrzeug verbunden. Die Kupplung auf Seiten des Triebfahrzeugs ist vorzugsweise höhenverstellbar. Somit ist beispielsweise das Höhenniveau der Nassreinigungsvorrichtung einstellbar oder die Reinigungsvorrichtung ist anhebbar, wenn sie nicht in Betrieb ist. Im Betrieb wird bei einer Nassreinigungsvorrichtung, bei welcher das Höhenniveau der Vorrichtung durch die Laufräder definiert wird, das Niveau der triebfahrzeugsseitigen Kupplung von der Reinigungsvorrichtung definiert. Der Hochdruckanschluss der Reinigungspumpe ist über eine Hochdruckleitung mit einer Pumpe im Triebfahrzeug verbunden. Die Pumpe saugt Reinigungsflüssigkeit aus einem Vorratstank an und stellt einen vorzugsweise variablen Hochdruck für die Reinigungsvorrichtung bereit. Der Absauganschluss der Reinigungsvorrichtung ist über eine Absaugleitung mit einer zweiten Pumpe im Triebfahrzeug verbunden. Die zweite Pumpe erzeugt einen Unterdruck und transportiert das Gemisch in einen Auffangtank. Der Auffangtank und der Vorratstank sind beispielsweise über ein Kleinstklärwerk verbindbar, sodass die Reinigungsflüssigkeit aus dem Gemisch abgeschieden werden kann und dem Vorratstank wieder zuführbar ist. Einschränkend für solche Nassreinigungssysteme von Kunstrasen ist dabei das Gesamtgewicht des kompletten Systems. Viele Kunstrasenflächen sind maximal mit einem Gesamtgewicht von ca. 3 Tonnen belastbar, sodass ein maßgeblicher Faktor für die Auswahl von Triebfahrzeugen sowie der Zusatzaggregate wie Pumpen und Kleinstklärwerk das Gewicht ist.

Die zweite Pumpe zur Erzeugung des Unterdrucks weist vorzugsweise ein Lüfterrad auf. Eine Lüfterradpumpe hat dahingehend Vorteile, dass die von ihr erzeugten Verwirbelungen im Gehäuse der Reinigungsvorrichtung im Vergleich zu konventionellen Pumpen erheblich reduzierbar sind. Somit sind beispielsweise Prallbleche oder ähnliche Vorrichtungen zur Luftstromführung bzw. -beruhigung in der Reinigungsvorrichtung entbehrlich.

Das System zum Nassreinigen von Kunstrasen weist weiter vorzugsweise eine Austragvorrichtung für die Verfüllung auf. Als Verfüllstoff wird beispielsweise Sand oder (Kunststoff-)Granulat verwendet. Somit kann der Kunstrasen nach dem Reinigen und Abtragen einer Verfüllschicht mit variabler Dicke neu versehen werden.

Bei einem Verfahren zum Nassreinigen von Kunstrasen wird ein Reinigungsflüssigkeitsvorhang mit kinetischer Energie unter einem ersten Winkel auf den Kunstrasen aufgebracht. Als Reinigungsflüssigkeitsvorhang wird, wie oben bereits definiert, vorzugsweise ein durchgängiger Vorhang mit endlicher Dicke verstanden. Durch die kinetische Energie des Reinigungsflüssigkeitsvorhangs werden Verunreinigungen aus dem Kunstrasen ausgeschwemmt bzw. entfernt und über eine Aufnahmerampe, welche unter einem zweiten Winkel geneigt ist, abtransportiert. Der Abtransport der Verunreinigungen sowie der Reinigungsflüssigkeit aus dem Kunstrasen wird von einem Unterdruck unterstützt. Der erste und der zweite Winkel werden dabei in Abhängigkeit von der Reinigungsaufgabe zueinander eingestellt. Unterschiedliche Reinigungsaufgaben resultieren beispielsweise aus unterschiedlichen Kunstrasenarten, Verschmutzungsgraden bzw. Verfüllungen des Kunstrasens und die Abtragtiefe der Verfüllung. Die zuvor beschriebenen Eigenschaften verschiedener Spritzwinkel und Rampenwinkel gelten ebenfalls für das erfindungsgemäße Verfahren. Bei normal verschmutzten Kunstrasenflächen werden beispielsweise folgende Spritzwinkel und Rampenwinkel für verschiedene Reinigungsaufgaben verwendet:

| **Reinigungsaufgabe** | **Spritzwinkel [°]** | **Rampenwinkel [°]** |
|---|---|---|
| Nicht verfüllter Kunstrasen | 25 | 30 |
| Leichtes Kunststoffgranulat | 18 | 25 |
| Granulat- / Sandgemisch | 25 | 30 |
| Quarzsand | 30 | 35 |

Ein solches Verfahren zum Nassreinigen von Kunstrasen ist vorzugsweise mit einer oben beschriebenen Vorrichtung bzw. einem oben beschriebenen System durchführbar.

Weitere Merkmale und Vorteile der Erfindung ergeben sich aus den nachfolgenden Ausführungsbeispielen in Verbindung mit den Figuren. Dabei zeigen:
- Figur 1:: ein erstes Ausführungsbeispiel einer erfindungsgemäßen Nassreinigungsvorrichtung für Kunstrasen;
- Figur 2:: eine zweite Ausführungsform einer erfindungsgemäßen Nassreinigungsvorrichtung für Kunstrasen;
- Figur 3:: ein Waschbalken einer Nassreinigungsvorrichtung; und
- Figur 4:: ein System zum Nassreinigen von Kunstrasen.

In Figur 1 ist eine Nassreinigungsvorrichtung 2 mit einem Gehäuse 10 gezeigt, welches aus Gründen der einfacheren Darstellung und Beschreibung im vorderen Bereich einen Ausbruch aufweist, sodass die Sicht auf das Innere der Nassreinigungsvorrichtung 2 in Figur 1 teilweise freigegeben ist. Die Nassreinigungsvorrichtung 2 weist am Gehäuse 10 drei Laufräder 12 auf. Die Laufräder 12 sind in Bezug auf das Gehäuse 10 individuell verstellbar, sodass das Niveau des Gehäuses 10 einstellbar ist. Die Nassreinigungsvorrichtung 2 ist über eine Kupplung 14 mit einem Triebfahrzeug verbindbar. Die Kupplung 14 ist über eine Pendelachse 16 mit dem Gehäuse 10 verbunden. Die Pendelachse 16 weist eine erste Drehachse 18 auf, welche in Fahrtrichtung gerichtet ist, sodass eine Verschwenkung der Nassreinigungsvorrichtung 2 quer zur Fahrtrichtung *̅V̅*̅ möglich ist. Die Pendelachse 16 weist zwei Arme auf (der vordere Arm ist in Figur 1 nicht gezeigt) und ist mit dem Gehäuse 10 drehbar verbunden, wobei die Drehverbindungen eine zweite Drehachse 18' der Pendelachse 16 quer zur Fahrtrichtung *̅V̅*̅ definieren. Dadurch ist die Nassreinigungsvorrichtung 2 sowohl in Fahrtrichtung *̅V̅*̅ als auch quer dazu schwenkbar. Durch die Verbindung der Nassreinigungsvorrichtung 2 über die Pendelachse 16 mit dem Triebfahrzeug wird eine Zwängung der Nassreinigungsvorrichtung 2, insbesondere des Gehäuses 10 in eine bestimmte, nicht erwünschte Lage, vermieden. Die Lage des Gehäuses 10 wird über die Laufräder 12 definiert und ist im Wesentlichen parallel zum Untergrund bzw. zum Kunstrasen.

Unterhalb des Gehäuses 10 ist eine Reinigungsfläche 20 definiert. Die Reinigungsfläche 20 ist im Betrieb im Wesentlichen parallel zur Kunstrasenoberfläche bzw. ein Teil der Kunstrasenoberfläche und wird von Dichtleisten 22 umgeben. Im Gehäuse 10 ist ein Waschbalken 30 angeordnet. Der Waschbalken 30 steht mit einem Hochdruckanschluss 34 in Verbindung, über welchen dem Waschbalken 30 eine unter Hochdruck stehende Reinigungsflüssigkeit zugeführt wird. Am Waschbalken 30 sind beabstandet voneinander Flachstrahldüsen 32 angeordnet. Die Flachstrahldüsen 32 sind derart angeordnet, dass die aus den Flachstrahldüsen 32 austretende Reinigungsflüssigkeit als ein Reinigungsflüssigkeitsvorhang die Reinigungsfläche 20 in einem Auftreffbereich 33 schneidet. Dabei sind die Flachstrahldüsen 32 derart beabstandet auf dem Waschbalken 30 angeordnet, dass sich die Sprühkeile der einzelnen Flachstrahldüsen 32 nicht überschneiden und dass sich auch keine Lücken zwischen den einzelnen Sprühkeilen in einem Schnittbereich mit der Reinigungsfläche 20 bilden. Unter Schnittbereich wird hier der Bereich definiert, in welchem die gedachte Ebene des Reinigungsflüssigkeitskeiles sich mit der gedachten Ebene der Reinigungsfläche 20 schneiden, d. h. der Auftreffbereich 33 des Reinigungsstrahlkeiles auf der Reinigungsfläche 20. Somit entsteht im Auftreffbereich 33 auf den Kunstrasen ein geschlossener Reinigungsflüssigkeitsvorhang. Der Reinigungsflüssigkeitsvorhang schneidet dabei unter einem Winkel α die Reinigungsfläche 20.

Der Auftreffbereich 33 der Reinigungsflüssigkeit ist in Fahrtrichtung *̅V̅*̅ hinter einer Aufnahmerampe 40 angeordnet. Die Aufnahmerampe 40 weist an ihrem unteren Ende, welches in Richtung der Kunstrasenfläche ragt, eine Dichtleiste 22 auf. Die Dichtleiste 22 ist um einen Winkel β zur Reinigungsfläche 20 geneigt. Der Winkel β ist durch Verschwenkung der Aufnahmerampe 40 mit der Dichtleiste 22 um eine Drehachse 42 (nicht gezeigt) veränderbar. Die Aufnahmerampe 40 wird von einem Elektromotor (nicht dargestellt) um die Drehachse 42 verdreht. Zudem ist die Aufnahmerampe 40 bzw. die Drehachse 42 in Bezug auf das Gehäuse 10 höhenverstellbar.

Der Waschbalken 30 ist über einen Verstellmechanismus 36 mit dem Gehäuse 10 verbunden. Über die Verbindung zum Gehäuse 10 wird eine Drehachse 38 quer zur Fahrtrichtung *̅V̅*̅ definiert. Die Drehachse 38 ist dabei parallel zum Schnittbereich der Reinigungsflüssigkeit und der Reinigungsfläche 20 mit möglichst geringem Abstand hierzu angeordnet. Über den Verschwenkmechanismus 36 ist der Waschbalken 30 um die Drehachse 38 verschwenkbar. Durch die Verschwenkung ändert sich sowohl der Auftreffwinkel α, die Höhe des Waschbalkens 30 über der Kunstrasenfläche sowie dessen Abstand in Fahrtrichtung *̅V̅*̅ zur Aufnahmerampe 40. Durch die örtliche Nähe des Auftreffbereichs 33 der Reinigungsflüssigkeit und der Drehachse 38 bleibt der Abstand zwischen dem Auftreffbereich 33 und der Aufnahmerampe 40 in Fahrtrichtung *̅V̅*̅ nahezu konstant. Die Verschwenkung des Waschbalkens 30 wird über einen am Verstellmechanismus 36 angeordneten Elektromotor übernommen.

Durch die Veränderung des Winkels α ist insbesondere die Reinigungstiefe im Kunstrasen veränderbar. Bei spitzem Auftreffwinkel α wird der Kunstrasen lediglich oberflächlich gereinigt, und die Abtragung von Verfüllungen aus dem Kunstrasen erfolgt ebenfalls oberflächlich. Bei stumpferem Auftreffwinkel α erfolgt die Reinigung des Kunstrasens tiefgründiger, und mehr Verfüllung wird aus dem Kunstrasen abgetragen. Über die kinetische Energie der Reinigungsflüssigkeit wird ein Gemisch aus Reinigungsflüssigkeit, Verfüllung und Verschmutzungen des Kunstrasens über die Aufnahmerampe 40 abtransportiert. Der Rampenwinkel β wird in Abhängigkeit vom Auftreffwinkel α verstellt, sodass ein optimaler Abtransport des Gemisches erfolgt. Der Abtransport des Gemisches wird von einem Unterdruck unterstützt, welcher im Gehäuse herrscht. Zur Erzeugung des Unterdrucks über einen Absauganschluss 42 ist das Gehäuse zur Reinigungsfläche 20 hin mit Dichtleisten 22 aus Kunststoff abgedichtet. Im vorderen Bereich des Gehäuses, welcher trotz des Ausbruchs nicht einsehbar ist, ist auf der Aufnahmerampe 40 eine Transportschnecke 50 angeordnet, welche das Gemisch in Richtung des Absauganschlusses auf abtransportiert. Im Bereich eines der Enden der Transportschnecke 50 ist der Absauganschluss 52 angeordnet, über welchen das Gemisch abtransportiert wird.

In Figur 2 ist eine Schnittdarstellung einer zweiten Ausführungsform der Nassreinigungsvorrichtung 2 dargestellt. Abweichend von der ersten Ausführungsform weist die zweite Ausführungsform einen zusätzlichen Waschbalken 30' auf. Die beiden Waschbalken 30, 30' sind in ihrer Höhe und in Fahrtrichtung *̅V̅*̅ verschiebbar und um ihre Mittelachse, die Drehachsen 38, 38', drehbar, wobei die einzelnen Freiheitsgrade unabhängig voneinander sind. Die Reinigungsflüssigkeit, welche aus den Flachdüsen 32 des zweiten Waschbalkens 30' austritt, trifft unter einem Auftreffwinkel α' auf die Reinigungsfläche 20 auf. Durch die unabhängige Verstellbarkeit der beiden Waschbalken 30, 30' sind die beiden Auftreffwinkel α, α' ebenfalls unabhängig voneinander einstellbar. Aufgrund des flacheren Auftreffwinkels α' erhöht sich die Reinigungstiefe, und aufgrund des spitzen Auftreffwinkels α herrscht eine hohe horizontale Geschwindigkeit der Reinigungsflüssigkeit, was zu einem verbesserten Abtransport des Gemisches über die Aufnahmerampe 40 führt. Durch die Einstellung unterschiedlicher Auftreffwinkel α, α' sind besonders gründliche Reinigungsvorgänge des Kunstrasens möglich. Die Auftreffbereiche 33 der beiden Reinigungsflüssigkeitsvorhänge können sich dabei überlappen oder in Fahrtrichtung hintereinander angeordnet sein. Bei einer Ausführung mit zwei Waschbalken 30, 30' ist einer der Waschbalken 30' abschaltbar, was zu einer Wasserersparnis führt, und bei Bedarf zuschaltbar.

Im vorderen Bereich des Gehäuses 10 ist die Transportschnecke 50 angeordnet. Oberhalb der Transportschnecke sind mehrere Spüldüsen 54 angeordnet, über welche Reinigungsflüssigkeit zur Unterstützung des Abtransports von Schmutzpartikeln in das Gehäuse 10 und die Transportschnecke 50 eingesprüht wird.

In Figur 3 ist ein Abschnitt des Waschbalkens 30 gezeigt. Der Waschbalken 30 verläuft parallel zur Reinigungsfläche 20. An seiner Oberseite weist der Waschbalken 30 einen Hochdruckanschluss 34' auf. Ferner sind am Waschbalken 30 in dessen Längsrichtung versetzt drei Flachdüsen 32 angeordnet. Die Sprühkeilwinkel γ der einzelnen Flachdüsen 32 sind veränderbar. Somit ist der Auftreffbereich 33 der einzelnen Flachstrahldüsen 32 in Abhängigkeit von der Sprühkeillänge derart einstellbar, dass er sich nicht mit dem Auftreffbereich 33 eines anderen Sprühkeils überschneidet und alle Auftreffbereiche 33 eine geschlossene Fläche, welche idealerweise rechteckig ist, bilden. Ein solcher Auftreffbereich 33 der drei Sprühkeile ist im unteren Bereich der Figur 3 in einer Draufsicht gezeigt. Die Breite b der Sprühkeile verändert sich in Abhängigkeit vom Auftreffwinkel α.

In Figur 4 ist ein System 4 zur Nassreinigung von Kunstrasenflächen mit einem Triebfahrzeug 60 gezeigt. An der Front des Triebfahrzeugs 60 ist über die Kupplung 14 die Nassreinigungsvorrichtung mit dem Triebfahrzeug 60 verbunden. Die triebfahrzeugseitige Kupplung ist dabei höhenverstellbar. Der Hochdruckanschluss 34 ist über eine Hochdruckleitung 62 mit einem Vorratstank 66, in welchem sich Reinigungsflüssigkeit befindet, verbunden. Der Vorratstank 66 ist auf einer Ladefläche des Triebfahrzeugs 60 angeordnet. Zur Erzeugung eines Hochdrucks in der Hochdruckleitung 62 verfügt das Triebfahrzeug 60 ferner über eine Hochdruckpumpe 63.

Die beiden Absauganschlüsse 52 an beiden Seiten der Nassreinigungsvorrichtung 2 sind über eine Absaugleitung 64 mit einem Auffangtank 68, welcher ebenfalls auf der Ladefläche des Triebfahrzeugs 60 angeordnet ist, verbunden. Zur Absaugung des Gemisches über die Absaugleitung 64 und zur Erzeugung eines Unterdrucks im Gehäuse 10 der Nassreinigungsvorrichtung 2 und auf der Reinigungsfläche 20 verfügt das Triebfahrzeug 60 über eine Pumpe mit Lüfterrad 65.

Am Heck des Triebfahrzeugs 60 ist eine Austragvorrichtung 70 für die Verfüllung 72 des Kunstrasens angeordnet. Über die Austragvorrichtung 70 lässt sich eine variable Menge an Verfüllung 72 auf die Kunstrasenfläche aufbringen.

### Bezugszeichenliste

- 2: Nassreinigungsvorrichtung
- 4: System zur Nassreinigung von Kunstrasenflächen
- 10: Gehäuse
- 12: Laufrad
- 14: Kupplung
- 16: Pendelachse
- 18, 18': Drehachse
- 20: Reinigungsfläche
- 22: Dichtleiste
- 30, 30': Waschbalken
- 32: Flachstrahldüse
- 33: Auftreffbereich
- 34: Hochdruckanschluss
- 36: Verstellmechanismus
- 38, 38': Drehachse
- 40: Aufnahmerampe
- 42: Drehachse
- 50: Transportschnecke
- 52: Absauganschluss
- 54: Spüldüse
- 60: Triebfahrzeug
- 62: Hochdruckleitung
- 63: Hochdruckpumpe
- 64: Absaugleitung
- 65: Pumpe mit Lüfterrad
- 66: Vorratstank
- 68: Auffangtank
- 70: Austragvorrichtung
- 72: Verfüllung
- α, α': Auftreffwinkel
- β: Rampenwinkel
- γ: Sprühwinkel
- *̅V̅*̅: Fahrtrichtung

## Patentansprüche

1. Fahrbare Kunstrasennassreinigungsvorrichtung (2), aufweisend:
- zumindest ein Laufrad (12);
- eine Kupplung (14) zum Verbinden der Vorrichtung (2) mit einem Triebfahrzeug (60);
- ein Gehäuse (10), unterhalb dessen im Betrieb eine Reinigungsfläche (20) definiert ist;
- zumindest einen im Betrieb parallel zur Reinigungsfläche (20) und im Gehäuse (10) angeordneten Waschbalken (30, 30') mit einem Hochdruckanschluss (34), an welchem in Fahrtrichtung (*̅V̅*̅) gerichtete Flachstrahldüsen (32) derart angeordnet sind, dass eine im Betrieb aus den Flachstrahldüsen (32) ausströmende Reinigungsflüssigkeit im Schnittbereich mit der Reinigungsfläche (20) einen Reinigungsflüssigkeitsvorhang bildet und der Reinigungsflüssigkeitsvorhang die Reinigungsfläche (20) unter einem ersten Winkel (α, α') schneidet, wobei der zumindest eine Waschbalken (30, 30') zum Verändern des ersten Winkels (α, α') der Reinigungsflüssigkeit drehbar ist;
- eine Aufnahmerampe (40) für ein Gemisch aus dem Reinigungsmittel und Verunreinigungen aus dem Kunstrasen, welche Aufnahmerampe (40) in Fahrtrichtung (*̅V̅*̅) vor dem Schnittbereich angeordnet ist und entgegen der Fahrtrichtung (*̅V̅*̅) unter einem zweiten Winkel (β) geneigt ist, wobei die Aufnahmerampe (40) in ihrer Neigung verstellbar ist;
- eine bezüglich der Fahrtrichtung im vorderen Bereich des Gehäuses (10) angeordnete Transportschnecke (50) für das aufgenommene Gemisch, bei welcher an zumindest einem Ende einen Absauganschluss (52) angeordnet ist, an welchem ein Unterdruck erzeugbar ist; und
- eine Dichtleiste (22), welche sowohl in Teilbereichen am Gehäuse (10) als auch an einem unteren, in Richtung der Kunstrasenfläche (20) zu ragenden Ende der Aufnahmerampe (40) angeordnet ist und im Betrieb die Reinigungsfläche (20) an der Unterseite des Gehäuses (10) umgibt, wobei der erste und der zweite Winkel (α, α', β) für unterschiedliche Reinigungsaufgaben wie aufgrund unterschiedlicher Kunstrasenarten, Verschmutzungsgrade bzw. Verfüllungen des Kunstrasens oder Abtragtiefen der Verfüllung zueinander einstellbar sind.

2. Vorrichtung (2) gemäß Anspruch 1, **dadurch gekennzeichnet, dass** zumindest einer der Waschbalken (30, 30') höhenverstellbar ist.

3. Vorrichtung (2) nach Anspruch 2, **dadurch gekennzeichnet, dass** die Aufnahmerampe (40) höhenverstellbar ist.

4. Vorrichtung (2) nach einem der vorherigen Ansprüche, **dadurch gekennzeichnet, dass** zumindest auf einem der Waschbalken (30, 30') angeordnete Flachstrahldüsen (32) in ihrem Abstand zueinander, bezüglich ihrer Sprühkeillänge und/oder ihres Sprühkeilwinkels (γ) verstellbar sind.

5. Vorrichtung (2) nach einem der vorherigen Ansprüche, **dadurch gekennzeichnet, dass** die Flachstrahldüsen (32) derart beabstandet angeordnet sind, dass sich die Reinigungsflüssigkeitsvorhänge der einzelnen Flachstrahldüsen (32) nicht überlappen.

6. Vorrichtung (2) nach einem der vorherigen Ansprüche, **dadurch gekennzeichnet, dass** der Abstand zwischen zumindest einem der Waschbalken (30, 30') und der Aufnahmerampe (40) veränderbar ist.

7. Vorrichtung (2) nach einem der vorherigen Ansprüche, **dadurch gekennzeichnet, dass** oberhalb der Transportschnecke (50) zumindest eine Spüldüse (54) angeordnet ist, aus welcher Reinigungsflüssigkeit zum Abtransport des Gemisches sprühbar ist.

8. Vorrichtung (2) nach einem der vorherigen Ansprüche, **dadurch gekennzeichnet, dass** zumindest ein Laufrad (12) und das Gehäuse relativ zueinander höhenverstellbar sind.

9. Vorrichtung (2) nach einem der vorherigen Ansprüche, **dadurch gekennzeichnet, dass** die Kupplung (14) über eine Pendelachse (16) mit dem Gehäuse (10) verbunden ist.

10. Vorrichtung (2) nach einem der vorherigen Ansprüche, **dadurch gekennzeichnet, dass** zumindest einer der Waschbalken (30, 30'), die Aufnahmerampe (40) und/oder zumindest ein Laufrad (12) über einen Aktor verstellbar sind.

11. Kunstrasennassreinigungssystem (4) mit einer fahrbaren Kunstrasennassreinigungsvorrichtung (2) gemäß einem der vorherigen Ansprüche und einem damit verbundenen Triebfahrzeug (60), welches Triebfahrzeug (60)
- eine erste Pumpe (63) zur Versetzung der Reinigungsflüssigkeit aus einem Vorratstank (66) am Hochdruckanschluss (34) unter Hochdruck und
- eine zweite Pumpe (65) zur Erzeugung eines Unterdrucks am Absauganschluss (52), welcher mit einem Auffangtank (68) verbunden ist, aufweist.

12. System (4) zum Nassreinigen von Kunstrasen nach Anspruch 11, **dadurch gekennzeichnet, dass** die zweite Pumpe (65) ein Lüfterrad aufweist.

13. System (4) zum Nassreinigen von Kunstrasen nach Anspruch 11 oder 12, **dadurch gekennzeichnet, dass** in Fahrtrichtung (*̅V̅*̅) hinter der Vorrichtung zum Nassreinigen von Kunstrasen eine Austragvorrichtung (70) von Verfüllung (72) angeordnet ist.

14. Kunstrasennassreinigungsverfahren, wobei
- eine Reinigungsflüssigkeitsvorhang mit kinetischer Energie unter einem ersten Winkel (α, α') auf einen Kunstrasen auftrifft;
- ein Gemisch aus der Reinigungsflüssigkeit und Verunreinigungen aus dem Kunstrasen über eine Aufnahmerampe (40), welche unter einem zweiten Winkel (β) geneigt ist, durch die kinetische Energie der Reinigungsflüssigkeit abtransportiert wird, wobei die Neigung der Aufnahmerampe in Abhängigkeit von der Reinigungsaufgabe eingestellt wird;
- der Abtransport durch einen Unterdruck unterstützt wird; wobei
- der erste und der zweite Winkel (α, α'; β) für unterschiedliche Reinigungsaufgaben wie aufgrund unterschiedlicher Kunstrasenarten, Verschmutzungsgrade bzw. Verfüllungen des Kunstrasens oder Abtragtiefen der Verfüllung zueinander eingestellt werden.

15. Verfahren nach Anspruch 14, welches mit einer Vorrichtung (2) gemäß einem der Ansprüche 1 bis 10 oder mit einem System (4) zum Nassreinigen von Kunstrasen gemäß einem der Ansprüche 11 bis 13 durchgeführt wird.

## Claims

1. Movable device (2) for the wet cleaning of artificial lawns, having:
- at least one running wheel (12);
- a coupling (14) for connecting the device (2) to a traction vehicle (60);
- a housing (10), below which a cleaning area (20) is defined during operation;
- at least one washing bar (30, 30') which is arranged parallel to the cleaning area (20) and in the housing (10) during operation, with a high-pressure connection (34) on which flat jet nozzles (32) directed in the direction of travel (*̅V̅*̅)̅ are arranged in such a manner that a cleaning liquid flowing out of the flat jet nozzles (32) during operation forms a cleaning liquid curtain in the region of intersection of the cleaning area (20) and the cleaning liquid curtain intersects the cleaning area (20) at a first angle (α, α'), wherein the at least one washing bar (30, 30') is rotatable in order to change the first angle (α, α') of the cleaning liquid;
- a receiving ramp (40) for a mixture of the cleaning agent and impurities from the artificial lawn, which receiving ramp (40) is arranged upstream of the region of intersection in the direction of travel (*̅V̅*̅)̅ and is inclined counter to the direction of travel (*̅V̅*̅)̅ at a second angle (β), wherein the inclination of the receiving ramp (40) is adjustable;
- a transport worm (50) which is arranged in the front region of the housing (10) with respect to the direction of travel and is intended for the mixture received, at at least one end of which transport worm an extraction connection (52) is arranged at which a negative pressure can be generated; and
- a sealing strip (22) which is arranged both in partial regions in the housing (10) and also at a lower end of the receiving ramp (40), said end projecting in the direction of the artificial lawn surface (20), and, during operation, surrounds the cleaning area (20) on the lower side of the housing (10), wherein the first and the second angle (α, α', β) are adjustable with respect to each other for different cleaning tasks, such as because of different types of artificial lawn, degrees of soiling or backfilling of the artificial lawn or abrasion depth of the backfilling.

2. Device (2) according to Claim 1, **characterized in that** at least one of the washing bars (30, 30') is height-adjustable.

3. Device (2) according to Claim 2, **characterized in that** the receiving ramp (40) is height-adjustable.

4. Device (2) according to one of the preceding claims, **characterized in that** the flat jet nozzles (32) arranged at least on one of the washing bars (30, 30') are adjustable in their distance from one another with respect to their spraying wedge length and/or their spraying wedge angle (γ).

5. Device (2) according to one of the preceding claims, **characterized in that** the flat jet nozzles (32) are arranged spaced apart in such a manner that the cleaning liquid curtains of the individual flat jet nozzles (32) do not overlap.

6. Device (2) according to one of the preceding claims, **characterized in that** the distance between at least one of the washing bars (30, 30') and the receiving ramp (40) is changeable.

7. Device (2) according to one of the preceding claims, **characterized in that** at least one rinsing nozzle (54) from which cleaning liquid for transporting away the mixture is sprayable is arranged above the transport worm (50).

8. Device (2) according to one of the preceding claims, **characterized in that** at least one running wheel (12) and the housing are height-adjustable relative to each other.

9. Device (2) according to one of the preceding claims, **characterized in that** the coupling (14) is connected to the housing (10) via a floating axle (16).

10. Device (2) according to one of the preceding claims, **characterized in that** at least one of the washing bars (30, 30'), the receiving ramp (40) and/or at least one running wheel (12) are adjustable via an actuator.

11. System (4) for the wet cleaning of artificial lawns with a movable device (2) for the wet cleaning of artificial lawns according to one of the preceding claims and a traction vehicle (60) which is connected thereto, which traction vehicle (60) has
- a first pump (63) for transferring the cleaning liquid from a storage tank (66) to the high-pressure connection (34) under high pressure, and
- a second pump (65) for generating a negative pressure at the extraction connection (52) which is connected to a collecting tank (68).

12. System (4) for the wet cleaning of artificial lawns according to Claim 11, **characterized in that** the second pump (65) has a fan wheel.

13. System (4) for the wet cleaning of artificial lawns according to Claim 11 or 12, **characterized in that** a discharge device (70) of backfilling (72) is arranged in the direction of travel (*̅V̅*̅)̅ behind the device for the wet cleaning of artificial lawns.

14. Method for the wet cleaning of artificial lawns, wherein
- a cleaning liquid curtain strikes with kinetic energy against an artificial lawn at a first angle (α, α');
- a mixture of the cleaning liquid and impurities from the artificial lawn is transported away by the kinetic energy of the cleaning liquid via a receiving ramp (40) which is inclined at a second angle (β), wherein the inclination of the receiving ramp is adjusted depending on the cleaning task;
- the transporting away is assisted by a negative pressure; wherein
- the first and the second angle (α, α'; β) are adjusted with respect to each other for different cleaning tasks, such as because of different types of artificial lawn, degrees of soiling or backfilling of the artificial lawn or abrasion depths of the backfilling.

15. Method according to Claim 14 which is carried out with a device (2) according to one of Claims 1 to 10 or with a system (4) for the wet cleaning of artificial lawns according to one of Claims 11 to 13.

## Revendications

1. Dispositif mobile pour le nettoyage d'une pelouse artificielle (2), présentant :
- au moins une roue (12) ;
- un couplage (14) pour relier le dispositif (2) à un véhicule d'entraînement (60) ;
- un boîtier (10), en dessous duquel est définie en service une face de nettoyage (20) ;
- au moins une barre de lavage (30, 30') disposée dans le boîtier (10) et en service parallèlement à la face de nettoyage (20), avec un raccord haute pression (34), auquel des buses à jet plat (32) orientées dans la direction de marche (*̅V̅*̅) sont disposées de telle manière qu'un liquide de nettoyage sortant en service des buses à jet plat (32) forme un rideau de liquide de nettoyage dans la région d'intersection avec la face de nettoyage (20) et que le rideau de liquide de nettoyage coupe la face de nettoyage (20) sous un premier angle (□, □'), dans lequel ladite au moins une barre de lavage (30, 30') peut tourner afin de changer le premier angle (□, □') du liquide de nettoyage ;
- une rampe de réception (40) pour un mélange de l'agent de nettoyage et d'impuretés provenant de la pelouse artificielle, rampe de réception (40) qui est disposée dans la direction de marche (*̅V̅*̅) avant la région d'intersection et qui est inclinée à l'inverse de la direction de marche (*̅V̅*̅) sous un deuxième angle (□), dans lequel la rampe de réception (40) est réglable en inclinaison ;
- une vis de transport (50) disposée par rapport à la direction de marche dans la région avant du boîtier (10) pour le mélange recueilli, dans laquelle un raccord d'aspiration (52) est disposé à au moins une extrémité, auquel une dépression peut être produite ; et
- une lame d'étanchéité (22), qui est disposée aussi bien dans des régions partielles sur le boîtier (10) que sur une extrémité inférieure de la rampe de réception (40) pointant en direction de la surface de la pelouse artificielle (20) et entoure en service la face de nettoyage (20) sur le côté inférieur du boîtier (10), dans lequel le premier et le deuxième angles (□, □', □) sont réglables l'un par rapport à l'autre pour des opérations de nettoyage différentes par exemple en raison de différents types de pelouse artificielle, degrés d'encrassement ou niveaux de charge de la pelouse artificielle ou de différentes profondeurs d'extraction de la charge.

2. Dispositif (2) selon la revendication 1, **caractérisé en ce qu'**au moins une des barres de lavage (30, 30') est réglable en hauteur.

3. Dispositif (2) selon la revendication 2, **caractérisé en ce que** la rampe de réception (40) est réglable en hauteur.

4. Dispositif (2) selon l'une quelconque des revendications précédentes, **caractérisé en ce que** des buses à jet plat (32) disposées au moins sur une des barres de lavage (30, 30') sont réglables au niveau de leur distance l'une par rapport à l'autre, en ce qui concerne la longueur de leur plan de projection et/ou l'angle de leur plan de projection (□).

5. Dispositif (2) selon l'une quelconque des revendications précédentes, **caractérisé en ce que** les buses à jet plat (32) sont disposées à distance l'une de l'autre, de telle manière que les rideaux de liquide de nettoyage des buses à jet plat individuelles (32) ne se chevauchent pas.

6. Dispositif (2) selon l'une quelconque des revendications précédentes, **caractérisé en ce que** la distance entre au moins une des barres de lavage (30, 30') et la rampe de réception (40) est variable.

7. Dispositif (2) selon l'une quelconque des revendications précédentes, **caractérisé en ce qu'**au moins une buse de rinçage (54), hors de laquelle un liquide de nettoyage peut être projeté pour l'évacuation du mélange, est disposée au-dessus de la vis de transport (50).

8. Dispositif (2) selon l'une quelconque des revendications précédentes, **caractérisé en ce qu'**au moins une roue (12) et le boîtier peuvent être réglés en hauteur l'un par rapport à l'autre.

9. Dispositif (2) selon l'une quelconque des revendications précédentes, **caractérisé en ce que** le couplage (14) est relié au boîtier (10) au moyen d'un axe oscillant (16).

10. Dispositif (2) selon l'une quelconque des revendications précédentes, **caractérisé en ce qu'**au moins une des barres de lavage (30, 30'), la rampe de réception (40) et/ou au moins une roue (12) sont réglables au moyen d'un actionneur.

11. Système de nettoyage d'une pelouse artificielle (4) avec un dispositif mobile de nettoyage d'une pelouse artificielle (2) selon l'une quelconque des revendications précédentes et un véhicule d'entraînement (60) relié à celui-ci, dans lequel le véhicule d'entraînement (60) présente
- une première pompe (63) pour le déplacement d'un liquide de nettoyage sous haute pression depuis un réservoir de stockage (66) jusqu'au raccord haute pression (34) et
- une deuxième pompe (65) pour la production d'une dépression au raccord d'aspiration (52), qui est relié à un réservoir de collecte (68).

12. Système (4) pour le nettoyage humide d'une pelouse artificielle selon la revendication 11, **caractérisé en ce que** la deuxième pompe (65) présente une roue de ventilateur.

13. Système (4) pour le nettoyage humide d'une pelouse artificielle selon une revendication 11 ou 12, **caractérisé en ce qu'**un dispositif (70) pour l'extraction de la charge (72) est disposé dans la direction de marche (*̅V̅*̅) derrière le dispositif pour le nettoyage humide d'une pelouse artificielle.

14. Procédé de nettoyage d'une pelouse artificielle, dans lequel
- un rideau de liquide de nettoyage frappe une pelouse artificielle avec une énergie cinétique sous un premier angle (□, □');
- un mélange du liquide de nettoyage et d'impuretés provenant de la pelouse artificielle est évacué par l'énergie cinétique du liquide de nettoyage par l'intermédiaire d'une rampe de réception (40), qui est inclinée d'un deuxième angle (□), dans lequel l'inclinaison de la rampe de réception est réglée en fonction de l'opération de nettoyage ;
- l'évacuation est aidée par une dépression ;
dans lequel
- le premier et le deuxième angles (□, □', □) sont réglés l'un par rapport à l'autre pour des opérations de nettoyage différentes par exemple en raison de différents types de pelouse artificielle, degrés d'encrassement ou niveaux de charge de la pelouse artificielle ou de différentes profondeurs d'extraction de la charge.

15. Procédé selon la revendication 14, qui est exécuté avec un dispositif (2) selon l'une quelconque des revendications 1 à 10 ou avec un système (4) pour le nettoyage humide d'une pelouse artificielle selon l'une quelconque des revendications 11 à 13.
